# EUROPÄISCHE PATENTSCHRIFT

(11) **EP 1 430 162 B1**
(45) Veröffentlichungstag und Bekanntmachung des Hinweises auf die Patenterteilung: **24.05.2006**
(21) Anmeldenummer: 02800118.8
(22) Anmeldetag: 25.09.2002
(51) Int. Cl.: C23C 2/24

(54) **VERFAHREN ZUR SCHMELZTAUCHVEREDELUNG**
METHOD FOR HOT-DIP FINISHING
PROCEDE DE FINISSAGE PAR IMMERSION A CHAUD

(30) Priorität: 28.09.2001 DE 10148158
(43) Veröffentlichungstag der Anmeldung: 23.06.2004
(73) Patentinhaber: SMS Demag Aktiengesellschaft, 40237 Düsseldorf (DE)
(72) Erfinder: BRISBERGER, Rolf, 47661 Issum (DE); TRAKOWSKI, Walter, 47269 Duisburg (DE)
(74) Vertreter: Valentin, Ekkehard
(86) Internationale Anmeldenummer: PCT/EP2002/010741
(87) Internationale Veröffentlichungsnummer: WO 2003/029507

(56) Entgegenhaltungen:
- WO-A-96/03533
- DE-A- 3 718 178
- GB-A- 1 221 905
- US-A- 3 939 799
- PATENT ABSTRACTS OF JAPAN vol. 2000, no. 11, 3. Januar 2001 (2001-01-03) & JP 2000 212714 A (HITACHI LTD), 2. August 2000 (2000-08-02)
- PATENT ABSTRACTS OF JAPAN vol. 1998, no. 05, 30. April 1998 (1998-04-30) & JP 10 017184 A (NIPPON STEEL CORP), 20. Januar 1998 (1998-01-20)
- PATENT ABSTRACTS OF JAPAN vol. 013, no. 111 (C-577), 16. März 1989 (1989-03-16) & JP 63 286562 A (HITACHI CABLE LTD), 24. November 1988 (1988-11-24)
- PATENT ABSTRACTS OF JAPAN vol. 1999, no. 11, 30. September 1999 (1999-09-30) & JP 11 172400 A (HITACHI LTD), 29. Juni 1999 (1999-06-29)
- PATENT ABSTRACTS OF JAPAN vol. 2000, no. 11, 3. Januar 2001 (2001-01-03) & JP 2000 219944 A (NKK CORP), 8. August 2000 (2000-08-08)
- PATENT ABSTRACTS OF JAPAN vol. 1999, no. 05, 31. Mai 1999 (1999-05-31) & JP 11 043754 A (NISSHIN STEEL CO LTD;KAWASAKI STEEL CORP; MITSUBISHI HEAVY IND LTD), 16. Februar 1999 (1999-02-16)

## Beschreibung

Die Erfindung betrifft ein Verfahren zum Beschichten der Oberfläche von insbesondere bandförmigem Gut, beispielsweise einem NE-Metallband oder Stahlband, mit wenigstens einem metallischen Überzug im Durchlauf durch mindestens ein schmelzflüssiges Überzugmaterial aufnehmendes Behältnis, wobei das Überzugmaterial aus einem Vorlagebehälter in einen Spalt zwischen zwei gegenläufig drehende Rotoren eingeführt und das Band von oben nach unten durch die Schmelze und zwischen den Rotoren hindurchgeführt wird. Die Erfindung betrifft auch eine Vorrichtung zur Durchführung des Verfahrens.

Die konventionelle Feuerbeschichtung von Band (Verfahren 1 genannt) mit Zn-, Zn-Al-, Al- oder Al-Si-Legierungen ist im Beschichtungsbereich dadurch beschrieben, daß das Band aus einem Glühofen unter Luftabschluß in die Schmelze einläuft und mittels unterschiedlicher Anordnung von nicht angetriebenen Rollen in die Vertikale umgelenkt und stabilisiert wird, vgl. Bild 1. Dieses gilt für alle aufgeführten Beschichtungsmetalle /-legierungen bei der Schmelztauchveredelung.

Beim Verfahren 1 ist von Nachteil, daß sich Rollen und Lager der Rollen inner halb der Schmelze befinden und alle Werkstoffe dem chemischen Angriff der Schmelze ausgesetzt sind. Die Lebensdauer aller Einbauten innerhalb der Schmelze ist eingeschränkt. Weiterhin ist ein großes Schmelzvolumen mit entsprechend großem Schmelzgefäß erforderlich, um die Rollen bzw. das gesamte Badequipment aufzunehmen. Üblich sind bei der Feuerverzinkung 200 - 400 t an flüssigem Zink. Eine schnelle Regelung der Schmelze hinsichtlich Temperatur und Legierungszusammensetzung ist aufgrund des großen Volumens nicht möglich. Größere Schwankungen o. g. Parameter müssen in Kauf genommen werden und führen unter Umständen zu qualitativen Einbußen, da legierungstechnische Maßnahmen und die Bandqualität im selben Gefäß einander beeinflussen.

Ein weiterer Nachteil ist, daß die Produktionsgeschwindigkeit insbesondere bei dünnen Bändern <0,5 mm zur Erzielung einer wirtschaftlichen Anlagenleistung (ca. 180 m/min) nicht erhöht werden kann. Ein Grund hierfür ist, daß es zur Relativbewegung zwischen den im Bad befindlichen Rollen und dem Band kommt. Werden zum Vermeiden dieses Problems die Züge erhöht, besteht die Gefahr eines Bandrisses. Die Folge ist eine Produktion von Schrott und von längeren Anlagenstillständen.

Eine weitere Einschränkung für die maximale Bandgeschwindigkeit einer Feuerverzinkungsanlage ist durch das oberhalb der Zinkschmelze angeordnete Düsenabstreifsystem gegeben, vgl. Bild 1. Mittels Luft oder Stickstoff wird die Schichtdicke eingestellt, wobei mit zunehmender Bandgeschwindigkeit die minimal darstellbare Überzugsdicke ansteigt. D.h., dünne Auflagen sind bei hohen Bandgeschwindigkeiten nicht zu erzeugen. Aber gerade dünne Auflagen (<25 g/m², einseitig bei feuerverzinktem Feinblech) sind für bestimmte anspruchsvolle Anwendungen gefragt.

Als weiterentwickeltes Verfahren zur Schmelztauchveredelung von ferritischem Stahlband aus weichen unlegierten Stählen ist die sogenannte vertikale Feuerverzinkung bekannt und in verschiedenen Patenten wie EP 0 630 421 B1 und EP 0 630 420 B1 und EP 0 673 444 B1 beschrieben.

Bei diesem Verfahren (Verfahren 2 genannt) durchläuft das Band ein mit schmelzflüssigem Metall aus Zink- und/oder Al-Legierungen gefülltes Arbeitsgefäß von unten nach oben, wobei das Band vorher eine Temperaturbehandlung erfahren hat und der Einlauf des Bandes in die Schmelze unter Luftabschluß erfolgt. Das Schmelzvolumen ist im Vergleich zum Verfahren 1 mit ca. 2-5 t flüssigem Zink wesentlich geringer. Auch gibt es die o.g. qualitativen Probleme nicht, da die legierungstechnischen Maßnahmen in einem neben der Linie befindlichen Vorhaltegefäß vorgenommen werden und die Bandqualität im Arbeitsgefäß separat davon erzeugt wird.

Die Verbindung zwischen dem Arbeitsgefäß und der darunter befindlichen Ofenkammer erfolgt durch einen gasdichten Keramikkanal, der ca. 800 mm hoch ist und für das Band eine Durchgangsbreite von nur max. 20 mm hat. Die Abdichtung des Arbeitsgefäßes nach unten und das Vermeiden des Herunterlaufens von Schmelze in den Ofenraum erfolgt innerhalb dieses Kanals mittels zweier seitlich am Kanal bzw. Band angeordneter Induktoren. Diese Induktoren erzeugen ein elektromagnetisches Wanderfeld, das eine nach oben gerichtete Kraft erzeugt, die die Schmelze am Heruntetfaufen hindert. Dieses induktive System arbeitet wie eine Pumpe, so daß auch der Austausch der Schmelze im Kanal gewährleistet ist.

Das Verfahren 2 zeichnet sich dadurch aus, daß zumindest im Beschichtungsbereich bis zum Schmelzbad wesentlich höhere Bandgeschwindigkeiten im Bereich von 300 m/min auch bei dünnem Stahlband problemlos darstellbar sein dürften, da keine Rollen im Beschichtungsgefäß vorhanden sind.

Nachdem das Band die Beschichtungseinheit mit einer Temperatur beispielsweise bei der Feuerverzinkung von ca. 460°C von unten nach oben durchlaufen hat, erfolgt vergleichbar zum Verfahren 1 kurz oberhalb des Schmelzbades das Einstellen der gewünschten Dicke der metallischen Veredelungsschicht nach dem Düsenabstreitvertahren. Dieses geschieht vergleichbar zum Verfahren 1 mittels Aufblasen von Pressluft oder Stickstoff.

Das Düsenabstreifverfahren beschränkt vergleichbar mit dem Verfahren 1, auch beim Verfahren 2 im Falle von dünnen Überzügen die maximal mögliche Bandgeschwindigkeit. Allerdings bietet das Verfahren 2 größere Freiheitsgrade für die ebenfalls auf die Schichtdicke wirkenden Verzinkungsparameter Temperatur, Viskosität der Schmelze und Legierungszusammensetzung. Es ist aus diesem Grund zu erwarten, daß die Bandgeschwindigkeit beim Verfahren 2 bei gleicher Schichtdicke im Vergleich zum Verfahren 1 höher gewählt werden kann. Im Vergleich zum Verfahren 1 ist das Verfahren 2 großtechnisch noch nicht getestet worden. Es haben bisher nur Versuche mit Pilotanlagen mit schmalem Band stattgefunden. Diese waren erfolgreich.

Einer Geschwindigkeitserhöhung steht jedoch die Tatsache entgegenstehen, daß das Band nachfolgend im Aufwärtsstrang vor der ersten Umlenkung unter 300°C abgekühlt werden muß. Liegt die Temperatur höher, besteht die Gefahr, daß metallische Partikel an der ersten Kontakt- bzw. Umlenkrolle im Kühlturm aufwachsen und irreparable Oberflächenfehler am Material erzeugen.

Das Abkühlen erfolgt üblicherweise mit Hilfe von mehreren hintereinander angeordneten Luftkühlstrecken. Die Kühlwirkung und genauer die Kühlrate ist aber mediumbedingt limitiert und kann unter Verwendung des Kühlmediums Luft auf einer festgelegten Strecke (z.B. 2 mal 15 m) nicht beliebig gesteigert werden. Mit zunehmender Bandgeschwindigkeit bzw. mit zunehmendem Massendurchsatz müssen die Kühlstrecken verlängert werden. Das zieht aber die Erhöhung der oberen Umlenkrolle im Kühlturm einer Schmelztauchveredelungsanlage nach sich.

Bei Anlagen nach dem Verfahren 1 liegt die Höhe der oberen Umlenkrolle üblicherweise zwischen 30-60 m. Für das Verfahren 2 müßten bei hohen Bandgeschwindigkeiten die Kühlstrecken entsprechend weiter verlängert und damit die Kühlturmhöhe möglicherweise in Richtung 80-90 m gesteigert werden. Dieses zieht höhere Investitionskosten für Gebäude und Fundamente nach sich.

Damit würde sich die freilaufende, unstabilisierte Bandstrecke im Turm verlängern und sich der Bandlauf verschlechtem, so daß Schwingungen auftreten und die Produktqualität negativ beeinflussen können. Die Verwendung anderer Kühlmedien im Aufwärtsstrang ist problematisch und großtechnisch bisher nicht gelöst.

Ein weiteres Problem bei der elektromagnetischen Abdichtung nach Verfahren 2 ist. dass die Kräfte, die auf die flüssige Schmelze wirken, insbesondere auch auf das ferritische Band wirken. Ein unerwünschten Kontakt des Bandes mit dem Kanal durch die Magnetkräfte der abdichtenden Induktoren ist nur durch zusätzliche aufwendige Maßnahmen möglich. Zusätzliche Stabilisierungsspulen und eine aufwendige Regelungstechnik sind dazu erforderlich.

Das Dokument EP-A-85 54 50 offenbart eine Vorrichtung zum Beschichten von bandförmigem Gut, bei der ein Metallband durch einen das geschmolzene Überzugsmaterial aufnehmenden Behälter hindurch geführt wird. Die Abdichtung nach unten erfolgt mittels umlaufender Rotoren.

Das Dokument JP-A-2000212714 sowie das Dokument JP-A-11172400 offenbaren eine Einstellung gewünschter Beschichtungsdicke auf einem metallischen Band mittels umlaufender Permanentmagente.

Die vorliegende Erfindung hat zur Aufgabe, die oben genannten Nachteile der Verfahren 1 und 2 zu vermeiden und in Weiterbildung des zuvor erläuterten Standes der Technik eine Hochgeschwindigkeits-Schmelztauchveredlungsanlage ohne Kühlturm zu schaffen, die den geringst möglichen bautechnischen Aufwand mit optimierten Investitionskosten und hoher Anlagenleistung bei bester Produktionsqualität vereinigt.

Diese Aufgabe wird bei einem Verfahren der im Oberbegriff von Anspruch 1 beschriebenen Art gelöst, indem der Spalt an seiner Unterseite mittels umlaufender Permanentmagnete abgedichtet wird, innerhalb der Rotoren drehbare Rollen angeordnet werden, in welchen die Permanentmagnete eingelagert werden. Die Abdichtung des Behältnisses mittels Umlaufender Permanentmagnete ist wesentlich sicherer und kostengünstiger als eine elektromagnetische Lösung und es wird wesentliche weniger Energie für die Rotation benötigt als für eine elektromagnetische Abdichtung, was besonders bei Stromausfall von Vorteil ist.

Ausgestaltungen des Verfahrens sind in weiteren Unteransprüchen beschrieben. Eine Vorrichtung und deren Ausgestaltung zur Durchführung des Verfahrens ist Gegenstand weiterer Ansprüche.

Die Erfindung wird anhand einiger schematisch dargestellter Ausführungsbeispiele beschrieben. Es zeigen:
- Bild 1: ein herkömmliches Beschichtungsverfahren von Band
- Bild 2: ein weiterentwickeltes Beschichtungsverfahren gemäß dem Stand der Technik
- Bild 3: das erfindungsgemäße Beschichtungsverfahren sowie eine entsprechend gestaltete Hochgeschwindigkeits-Schmelztauchveredelungsanlage in Betrieb
- Bild 4: die Anlage nach Bild 3 in den Anfahrsituationen
- Bild 5: die Anlage nach Bild 3 im Stillstand nach Betrieb

Gemäß Bild 3 läuft Band 1 nach einer Umlenkung im Ofen unter Luftabschluß senkrecht nach unten in ein Behältnis, in dem sich das Schmelzbad befindet. Dieses Schmelzbad wird nach unten hin abgedichtet. Dafür sind Kräfte erforderlich, die aber nicht elektromagnetischer Art sind, sondern mit Hilfe von umlaufenden Permanentmagneten erzeugt werden. Das Abdichten der Schmelze mit Permanentmagneten ist an sich bekannt. Aber dort wurde mit rechteckigen Kanälen gearbeitet. Diese Kanalform kann in Abstand und Form nicht verändert werden.

Demgegenüber schlägt die vorliegende Erfindung zwei nebeneinander liegende Rotoren 5, 5' vor. Die Rotoren sind Rohre 6, 6' aus temperatur- und schmelzebeständigem Materialien, vorzugsweise aus Keramik. Innerhalb dieser Rohre 6, 6', deren Durchmesser frei gewählt werden kann, rotieren Rollen, auf deren Mantelfläche Permanentmagnete 4 angeordnet sind. Die Rotoren 5, 5' können zur Schmelze bzw. zum Band angestellt werden. Auch ist es möglich den Spalt 7 beim Anlagenstillstand oder beim Anfahren der Anlage zu schließen.

Permanentmagnete sind wesentlich kostengünstiger als die elektromagnetische Abdichtung mittels Spulen bzw. Indektoren und es wird wesentlich weniger Energie für die Rotation benötigt als für eine elektromagnetische Abdichtung, was besonders bei Stromausfall von Vorteil ist.

Mit Permanentmagneten sind weiterhin wesentlich höhere Feldstärken (Faktor 3) gegenüber der elektromagnetischen Arbeitsweise darstellbar. Diese hohen Feldstärken bzw. die daraus resultierenden höheren Kräfte werden für den Abstreifprozeß zur Einstellung der gewünschten Beschichtungsdicke auf dem Stahlband benötigt. Dieses muß bei den vorbekannten Verfahren mittels zusätzlicher Abstreifdüsen erfolgen.

Zusätzliche Maßnahmen innerhalb der magnetischen Abdichtung und Abstreifung müssen bei dem erfindungsgemäßen Verfahren nicht mehr erfolgen, da der Bereich des engsten Durchgangs des Bandes 1 durch die Abdichteinheit nur noch wenige Millimeter beträgt. Weiterhin kann das Band 1 wesentlich kürzer als bei den vorbekannten Verfahren 1 und 2 eingespannt werden, da direkt unterhalb der Abdichteinheit das Band 1 in einem Wasserbad 9 sofort abgekühlt und umgelenkt werden kann, Die Abspannlänge bei der vorliegenden Erfindung liegt vorzugsweise bei nur ca. 5000 mm, bei dem Verfahren 1 liegt diese ca. 8-10 mal höher und beim Verfahren 2 noch höher.

Ein weiterer Vorteil des erfindungsgemäßen Verfahrens ist, daß sich die Oberfläche des schmelzflüssigen Metalls vorzugsweise der Zinkschmelze im Beschichtungsbereich innerhalb einer Schutzgasatmosphäre vorzugsweise bestehend aus einem Stickstoff-/Wasserstoffgemisch befindet und eine störende Oxidation des flüssigen Zinks nicht stattfinden kann. Bei den vorbekannten Verfahren 1 und 2 kann dieses nur mit zusätzlichem erheblichen Aufwand durchgeführt werden. Weiterhin ist es bei diesen Verfahren erforderlich, daß die Zinkbadoberfläche für bestimmte manuelle Arbeiten zugänglich sein muß. Bei der vorliegenden Erfindung ist ein Zugang zur Schmelzbadoberfläche zum Zwecke des Entfernens von oxydischen Partikel nicht erforderlich.

Im Ausführungsbeispiel nach Bild 3 befindet sich die Anlage zur Schmelztauchveredelung eines NE-Metallbandes, oder eines Stahlbandes 1 im Zustand eines laufenden Betriebes.
Das zulaufende und zu veredelnde Band 1 durchläuft im Ofen 2 eine Spannrolle 17 und danach die Schleuse 18, welche die im Innern der Tauchveredlungsanlage herrschende Schutzgasatmosphäre gegenüber der Atmosphäre der Umwelt mit Sauerstoff hermetisch abschließt.

ln der anschließenden Verzinkungskammer 14 wird das Band 1 über Führungsrollen 13 in die Vertikale gegen die Beschichtungssektion 19 umgelenkt.
Beim Eintritt in die Beschichtungsstation 19 durchläuft das Band 1 in vertikaler Richtung von oben nach unten das im Spalt 7 zwischen den Rotoren 5, 5' aufrecht erhaltene Bad von Schmelze 3 und erhält somit die gewünschte Beschichtung.
Dieses Schmelzbad 3 wird in einem zwischen beabstandeten Rotoren 5, 5', ausgebildeten Spalt am unteren Ende mit Hilfe magnetischer Kräfte von Magnetfeldem bzw. Wandermagnetfeldern der rotierenden Permanentmagneten 4 am Durchlaufen nach unten gehindert. Die Rotoren 5, 5' befinden sich innerhalb der sie umgehenden Rohre 6, 6' in der nach außen durch ein kanalförmiges Gehäuse umgebenen Beschichtungssektion 19, welche die Rotoren 5,5 abstandsveränderlich aufnimmt. Sie sind umgeben den Rohren 6, 6' aus temperatur- und schmelzebeständigem, insbesondere unmagnetischen Material, bevorzugt aus Keramik.
Innerhalb dieser Rohre 6, 6' rotieren die Permanentmagnete 4.

Die zum beschichten erforderliche und laufend zu ergänzende Schmelze wird aus einem Vorlagebehälter 8, worin sie, konditioniert wird, mittels einer Metallpumpe 12 mengengeregelt in den Spalt 7 zwischen die Rotoren 5, 5' gefördert. Das darin beschichtete Band 1 durchläuft den Spalt 7 am unteren Ende und anschließend eine Einrichtung 15 zur Luftstabilisierung, sowie anschließend eine Einrichtung 16 zur Wasserkühlung.
Es wird nach Durchlauf des Wasserbades 9 und einer Spannrolle 20 zur weiteren Verwendung oder Behandlung aus der Anlage abgezogen.

Die weiteren Bilder 4 und 5 zeigen das erfindungsgemäße Verfahren
a) in einer Anfahrsituation, und
b) im Stillstand nach Betrieb.
a) Anfahrsituation:
   - Band steht
   - Rotoren drehen
   - Spalt zwischen Rotoren geschlossen
   - Schmelze wird zugeführt
   - Ofenkammer geschlossen
b) Stillstand nach Betrieb
   - Rücklauf von Schmelze
   - Rotoren drehen
   - Spalt geschlossen
   - Ofenkammer geöffnet.

## Patentansprüche

1. Verfahren zum Beschichten der Oberfläche von insbesondere bandförmigem Gut, bspw. einem NE-Metallband oder Stahlband (1), mit wenigstens einem metallischen Überzug im Durchlauf durch mindestens ein schmelzflüssiges Überzugsmaterial (3) aufnehmendes Behältnis, wobei das Über zugsmaterial aus einem Vorlagebehälter (8) in einen Spalt (7) zwischen zwei gegenläufig drehende Rotoren (5, 5') eingeführt und das Band (1) von oben nach unten durch die Schmelze (3) und zwischen den Rotoren (5, 5') hindurchgeführt wird,
**dadurch gekennzeichnet,**
**dass** der Spalt (7) an seiner Unterseite mittels umlaufender Permanentmagnete abgedichtet wird, innerhalb der Rotoren (5, 5') drehbare Rollen (4, 4') angeordnet werden, in weichen die Permanentmagnete eingelagert werden.

2. Verfahren nach Anspruch 1,
**dadurch gekennzeichnet,**
**dass** die Rotoren (5, 5') aus temperatur- und schmelzebeständigen, insbesondere unmagnetischen Materialien, vorzugsweise unter Verwendung von Keramikrohren (6, 6') ausgebildet werden.

3. Verfahren nach Anspruch 1 oder 2,
**dadurch gekennzeichnet,**
**dass** die Schmelze (3) mit Hilfe einer Metallpumpe (12) mengengeregelt aus dem Vorlagebehälter (8) in den Spalt (7) gefördert wird.

4. Verfahren nach einem oder mehreren der Ansprüche 1 bis 3,
**dadurch gekennzeichnet,**
**dass** mittels der umlaufenden Permanentmagnete zugleich die Einstellung der gewünschten Beschichtungsdicke auf dem metallischen Band (1) vorgenommen wird.

5. Verfahren nach einem oder mehreren de Ansprüche 1 bis 4;
**dadurch gekennzeichnet,**
**dass** das Band (1) nach Umlenkung im Vorwärmofen (2) unter Luftabschluss, vorzugsweise in einer Schutzgasatmosphäre, senkrecht nach unten durch die Schmelze (3) geführt wird.

6. Verfahren nach einem oder mehreren der Ansprüche 1 bis 5,
**dadurch gekennzeichnet,**
**dass** möglichst direkt unterhalb der Abdichtung des Behältnisses bzw. der Schmelze (3) oder der Rotoren (5, 5') das beschichtete Band (1) luftstabilisiert und/oder wassergekühlt wird.

7. Vorrichtung zur Durchführung des Verfahrens nach einem der vorhergehenden Ansprüche, umfassend wenigstens ein Behältnis zur Aufnahme von schmelzflüssigem Überzugsmaterial für metallisches, bandförmiges Gut (1) unter Ausbildung eines Spaltes (7) zwischen zwei gegenläufig drehbaren Rotoren (5, 5'), welche den Spalt nach unten hin abdichten,
**dadurch gekennzeichnet,**
**dass** innerhalb der Rotoren (5, 5') drehbare Rollen (4, 4') angeordnet sind, auf deren Mantelfläche Permanentmagnete befestigt sind.

8. Vorrichtung nach Anspruch 7,
**dadurch gekennzeichnet,**
**dass** das das Schmelzbad (3) aufnehmende Behältnis durch den oberen, mittleren Raum zwischen den Rotoren (5, 5') ausgebildet ist.

9. Vorrichtung nach Anspruch 7 oder 8,
dass, zumindest die Rotoren (5, 5') von einem Gehäuse unter Ausbildung einer Schutzgasatmosphäre umgeben sind.

10. Vorrichtung nach einem oder mehreren der Ansprüche 7 bis 9,
**dadurch gekennzeichnet,**
**dass** das Rotorgehäuse mit einer oberen Kammer (14) zwecks Zuführung des metallischen Bandes (1) von oben zum Rotorengehäuse sowie mit einem Vorlagebehälter (8) für Schmelze und mit unterhalb des Rotorengehäuses angeordneten Einrichtungen zur Luftstabilisierung (15) bzw. zur Wasserkühlung (16) des Bandes (1) und gegebenenfalls mit einem weiteren Wasserbad (9) in Verbindung steht.

## Claims

1. Method for coating the surface of, in particular, strip-shaped stock, for example a non-ferrous metal strip or steel strip (1), with at least one metallic coating in transit through at least one container receiving a molten liquid coating material (3), wherein the coating material is introduced from a collecting container (8) into a gap (7) between two rotors (5, 5') rotating in opposite sense and the strip (1) is passed from above to below through the melt (3) and between the rotors (5, 5'), **characterised in that** the gap (7) is sealed at its underside by means of circulating permanent magnets and rotatable rollers (4, 4'), in which the permanent magnets are embedded, are arranged within the rotors (5, 5').

2. Method according to claim 1, **characterised in that** the rotors (5, 5') are formed from temperature-resistant and melting-resistant, particularly non-magnetised, materials, preferably with use of ceramic tubes (6, 6').

3. Method according to claim 1 or 2, **characterised in that** the melt (3) is conveyed in quantity-regulated manner from the collecting container (8) to the gap (7) with the help of a metal pump (12).

4. Method according to one or more of claims 1 to 3, **characterised in that** setting of the desired coating thickness on the metallic strip (1) is undertaken by means of the circulating permanent magnets.

5. Method according to one or more of claims 1 to 4, **characterised in that** the strip (1) after deflection in the preheating furnace (2) is guided vertically downwardly, with exclusion of air, preferably in a protective gas atmosphere, through the melt (3).

6. Method according to one or more of claims 1 to 5, **characterised in that** the coated strip (1) is air-stabilised and/or water-cooled as directly as possible below the sealing of the container or the melt (3) or the rotors (5, 5').

7. Device for carrying out the method according to one of the preceding claims, comprising at least one container for receiving molten liquid coating material for metallic, strip-shaped stock (1) with formation of a gap (7) between two rotors (5, 5') which are rotatable in opposite sense and seal the gap in downward direction, **characterised in that** rotatable rollers (4, 4'), on the circumferential surface of which permanent magnets are fastened, are arranged within the rotors (5, 5').

8. Device according to claim 7, **characterised in that** the container receiving the melt bath (3) is formed by the upper, middle space between the rotors (5, 5').

9. Device according to claim 7 or 8, **characterised in that** at least the rotors (5, 5') are surrounded by a housing with formation of a protective gas atmosphere.

10. Device according to one or more of claims 7 to 9, **characterised in that** the rotor housing is connected with an upper chamber (14) for the purpose of feed of the metallic strip (1) from above to the rotor housing as well as with a collecting container (8) for melt and with devices, which are arranged below the rotor housing, for air stabilisation (15) or for water-cooling (16) of the strip (1) and optionally with a further water bath (9).

## Revendications

1. Procédé de revêtement de la surface de produits en particulier en forme de bande, par exemple d'une bande de métal non ferreux ou d'une bande d'acier (1), par au moins un revêtement métallique par passage à travers au moins un récipient recevant un matériau de revêtement (3) liquide en fusion, le matériau de revêtement étant introduit à partir d'un réceptacle préliminaire (8) dans une emprise (7) entre deux rotors (5, 5') tournant en sens opposés, et la bande (1) est menée depuis le haut vers le bas à travers la matière en fusion (3) et entre les rotors (5, 5'),
**caractérisé en ce que**
l'emprise (7) est étanchée sur son côté inférieur au moyen d'aimants permanents périphériques, **en ce que** des rouleaux rotatifs (4, 4') sont agencés à l'intérieur des rotors (5, 5'), dans lesquels sont montés les aimants permanents.

2. Procédé selon la revendication 1,
**caractérisé en ce que**
les rotors (5, 5') sont réalisés de matériaux résistants aux températures et à la fusion, en particulier amagnétiques, de préférence en utilisant des tubes en céramique (6, 6').

3. Procédé selon l'une ou l'autre des revendications 1 et 2,
**caractérisé en ce que**
le matériau en fusion (3) est convoyé en quantités régulées depuis le réceptacle préliminaire (8) dans l'emprise (7) à l'aide d'une pompe à métal (12).

4. Procédé selon l'une ou plusieurs des revendications 1 à 3,
**caractérisé en ce que**
au moyen des aimants permanents périphériques, on procède simultanément au réglage de l'épaisseur de revêtement désirée sur la bande métallique (1).

5. Procédé selon l'une ou plusieurs des revendications 1 à 4,
**caractérisé en ce que**
après renvoi dans le four de préchauffage (2), la bande (1) est menée verticalement vers le bas à travers le matériau en fusion (3) à l'abri de l'air, de préférence dans une atmosphère de gaz protecteur.

6. Procédé selon l'une ou plusieurs des revendications 1 à 5,
**caractérisé en ce que**
la bande revêtue (1) est stabilisée à l'air et/ou refroidie à l'eau le plus possible directement au-dessous de l'étanchement du récipient ou du matériau en fusion (3) ou des rotors (5, 5').

7. Dispositif pour mettre en oeuvre le procédé selon l'une des revendications précédentes, comportant au moins un récipient pour recevoir un matériau de revêtement liquide en fusion pour un produit métallique (1) en forme de bande, en formant une emprise (7) entre deux rotors (5, 5') tournant en sens opposés, qui étanchent l'emprise vers le bas,
**caractérisé en ce que**
des rouleaux rotatifs (4, 4') sont agencés à l'intérieur des rotors (5, 5'), rouleaux dont la surface enveloppe comprend des aimants permanents fixés sur celle-ci.

8. Dispositif selon la revendication 7,
**caractérisé en ce que**
le récipient recevant le bain de fusion (3) est constitué par l'espace supérieur médian entre les rotors (5, 5').

9. Dispositif selon l'une ou l'autre des revendications 7 et 8,
**caractérisé en ce que**
au moins les rotors (5, 5') sont entourés par un boîtier en formant une atmosphère de gaz protecteur.

10. Dispositif selon l'une ou plusieurs des revendications 7 à 9,
**caractérisé en ce que**
le boîtier de rotor est en communication avec une chambre supérieure (14) en vue d'alimenter la bande métallique (1) depuis le haut vers le boîtier de rotor, ainsi qu'avec un réceptacle préliminaire (8) pour un matériau en fusion et avec des moyens agencés au-dessous du boîtier de rotor et destinés à la stabilisation à l'air (15) ou au refroidissement à l'eau (16) de la bande (1) et le cas échéant avec un autre bain d'eau (9).
